# EUROPÄISCHE PATENTSCHRIFT

(11) **EP 1 442 222 B1**
(45) Veröffentlichungstag und Bekanntmachung des Hinweises auf die Patenterteilung: **15.10.2008**
(21) Anmeldenummer: 02782974.6
(22) Anmeldetag: 22.10.2002
(51) Int. Cl.: F04D 27/00, F04D 19/04, F04B 49/00

(54) **VAKUUMPUMPE**
VACUUM PUMP
POMPE A VIDE

(30) Priorität: 09.11.2001 DE 20118185 U
(43) Veröffentlichungstag der Anmeldung: 04.08.2004
(73) Patentinhaber: Oerlikon Leybold Vacuum GmbH, 50968 Köln (DE)
(72) Erfinder: BREZINA, Jürgen, 51061 Köln (DE); BOY, Hermann, 50171 Kerpen (DE); BEYER, Christian, 50765 Köln (DE)
(74) Vertreter: Selting, Günther
(86) Internationale Anmeldenummer: PCT/EP2002/011793
(87) Internationale Veröffentlichungsnummer: WO 2003/040568

(56) Entgegenhaltungen:
- EP-A- 0 464 571
- EP-A- 0 836 008
- US-A- 4 918 585
- PATENT ABSTRACTS OF JAPAN vol. 014, no. 331 (M-0999), 17. Juli 1990 (1990-07-17) & JP 02 112681 A (FUJI ELECTRIC CO LTD), 25. April 1990 (1990-04-25)

## Beschreibung

Die Erfindung bezieht sich auf eine Vakuumpumpe mit einer Kontrollvorrichtung zum Verarbeiten von Betriebsdaten und Betriebsanweisungen wie im Oberbegriff von Anspruch 1 definiert.

Eine solche Pumpe ist aus der EP-A-0 464 571 bekannt.

Bekannte Vakuumpumpen, beispielsweise Turbomolekularpumpen, verfügen über eine elektronische Kontrollvorrichtung. Durch die Steuervorrichtung werden die gespeicherten Betriebsanweisungen in eine entsprechende Steuerung des Antriebes der Vakuumpumpe umgesetzt. Ferner werden in der Steuervorrichtung Betriebsdaten, beispielsweise Rotordrehzahlen und Betriebstemperaturen, erfasst und ausgewertet. Zum Anzeigen der Betriebsdaten ist die Kontrollvorrichtung über eine Datenleitung mit einer Anzeige verbunden. Zur Eingabe von Betriebsanweisungen, beispielsweise der Soll-Drehfrequenz oder eines Start- oder Stoppbefehles, ist ein separates Eingabemittel vorgesehen und über eine Datenleitung mit der Kontrollvorrichtung verbunden. Die Vakuumpumpe weist also als Bedienerschnittstellen sowohl eine Anzeige als auch ein separates Eingabemittel auf.

In der Druckschrift EP 0 464 571 A1 wird eine Turbomolekularpumpe offenbart, die eine Pumpeneinheit und eine elektrische Versorgungseinheit aufweist, die von der Pumpeneinheit trennbar ist. Die Pumpeneinheit weist Sensoren und einen Speicher auf, weist aber keine Motorelektronik und keine elektronische Kontrollvorrichtung auf. Die gesamte Kontrolle und Steuerung der Pumpeneinheit erfolgt durch die elektrische Versorgungseinheit. Ohne die Versorgungseinheit kann die Pumpeneinheit nicht betrieben werden.

Die Verwendung von Touchscreens in Verbindung mit Kontrollvorrichtungen für Pumpen ist an sich bekannt, siehe die JP-A-11 104 816.

Aufgabe der Erfindung ist es, eine Vakuumpumpe mit einem einfachen Aufbau zu schaffen, die eine Wartung und umfassende Programmierung erlaubt.

Diese Aufgabe wird erfindungsgemäß mit den Merkmalen des Anspruchs 1 gelöst.

Bei der erfindungsgemäßen Vakuumpumpe ist ein Touchscreen vorgesehen, der über eine Datenleitung mit der Kontrollvorrichtung verbunden ist und als Anzeige ein Anzeigefeld und als Eingabemittel ein Tastenfeld aufweist. Statt voneinander getrenntem Anzeige- und Eingabemittel werden beide in einer einzigen Vorrichtung, nämlich in dem Touchscreen miteinander vereint. Ein Touchscreen ist ein Bildschirm, der auf der Bildschirmoberfläche eine transparente Beschichtung aufweist, durch die die Koordination einer Berührung durch einen Finger oder Stift ermittelt werden können. Ein Touchscreen erlaubt daher die gemischte und/oder wechselweise Nutzung als Anzeigefeld und Tastenfeld. Durch die Integration der Anzeige und des Eingabemittels in eine einzige Vorrichtung, nämlich den Touchscreen, wird eine kompaktere Bauweise realisiert und auf diese Weise der technische Aufwand für die Bedienerschnittstellen verringert.

Es ist eine separate Bedieneinheit vorgesehen, die den Touchscreen aufweist und die über die Datenleitung mit der Kontrollvorrichtung verbunden ist. Derartige Bedieneinheiten sind als Fertigprodukte als sogenannte "Handheld-Organizer" preiswert erhältlich und bieten eine Fülle von Funktionsmöglichkeiten und hohe Speicherkapazitäten zur Aufzeichnung von Betriebsdaten.

Die Bedieneinheit ist mobil und die Datenleitung ist für den Transport der Bedieneinheit trennbar ausgebildet. Durch Trennen der Datenleitung von der Kontrollvorrichtung wird der Minicomputer mit den gespeicherten Betriebsdaten transportierbar. Auf diese Weise können Betriebsdaten aus der Kontrollvorrichtung zur Auswertung an einen anderen Ort gebracht und dort weiter ausgewertet werden. Zur Eingabe von Betriebsanweisungen in die Kontrollvorrichtung und zum Auslesen von Betriebsdaten aus der Kontrollvorrichtung kann die Bedieneinheit durch Anschließen der Datenleitung und Herstellung der Datenverbindung zwischen der Kontrollvorrichtung und dem Minicomputer jederzeit konnektiert werden.

Vorzugsweise weist die Vakuumpumpe einen Programmspeicher auf, der ein Programm zur Erzeugung einer Bedienoberfläche auf dem Touchscreen enthält. Das Programm erzeugt auf dem Touchscreen die zur Darstellung des Anzeigenfeldes und des Tastenfeldes erforderlichen bildlichen Informationen. Ferner enthält das Programm Elemente, die eine Betätigung einer Taste des Tastenfeldes feststellen, zuordnen und entsprechende Unterprogramme aufrufen und abarbeiten. Der Programmspeicher kann ein nichtflüchtiger oder flüchtiger Programmspeicher sein. Der Programmspeicher kann Bestandteil der Kontrollvorrichtung sein, kann jedoch auch völlig getrennt und eigenständig von der Kontrollvorrichtung ausgebildet sein.

Vorzugsweise weist das Tastenfeld eine Starttaste zum Starten des Pumpenbetriebes und eine Stopptaste zum Stoppen des Pumpen betriebes auf. Ferner kann das Tastenfeld Eingabetasten zur Eingabe einer Soll-Drehfrequenz eines Pumpenrotors aufweisen.

Vorzugsweise weist das Anzeigefeld eine Temperaturanzeige zur Anzeige einer Betriebstemperatur auf, die aus der Kontrollvorrichtung ausgelesen wird. Das Anzeigefeld kann ferner eine Drehfrequenzanzeige zur Anzeige der Ist-Drehfrequenz des Pumpenrotors sowie weitere Anzeigen zur Anzeige des Pumpentyps, von Übertragungsparametern und anderen Informationen aus der Kontrollvorrichtung aufweisen.

Im folgenden wird unter Bezugnahme auf die Zeichnung ein Ausführungsbeispiel der Erfindung näher erläutert.

Die Figur zeigt eine Vakuumpumpe mit einem Touchscreen, der ein Anzeigefeld und ein Tastenfeld aufweist.

Die in der Figur dargestellte Vakuumpumpe 10 wird im wesentlichen von einer Pumpeneinheit 12 und einer Bedieneinheit 14 gebildet. Die Pumpeneinheit 12 ist in einem Pumpeneinheits-Gehäuse 16 zusammengefasst und umfasst ein Pumpenaggregat 18 einschließlich eines Pumpenmotors, eine Kontrollvorrichtung 20, mehrere an dem Pumpenaggregat 18 angebrachte Sensoren 22, 24, 26, die über Datenleitungen mit der Kontrollvorrichtung 20 verbunden sind, einen nichtflüchtigen Pumpenmodell-Speicher 28 und einen Soll-Drehfrequenz-Speicher 30. Als Sensoren sind zwei Temperatursensoren 22, 24 und ein Ist-Drehfrequenz-Sensor 26 an bzw. in dem Pumpenaggregat 18 vorgesehen. Durch den Ist-Drehfrequenz-Sensor wird die Dreh- bzw. Rotationsfrequenz des Pumpenrotors des Pumpenaggregates 18 ermittelt. Die beiden Temperatursensoren 22, 24 ermitteln die Betriebstemperaturen T₁, T₂ an zwei Stellen innerhalb des Pumpenaggregates 18. In dem Pumpenmodell-Speicher 28 ist hinterlegt, um welchen Pumpentyp es sich handelt und welche charakteristischen Kennwerte dem Pumpenaggregat 18 zugeordnet sind.

In dem Soll-Drehfrequenz-Speicher 30 ist eine Soll-Drehfrequenz fₛ hinterlegt, die bei Bedarf an das Pumpenaggregat 18 gesendet wird. Die Sensoren 22, 24, 26 liefern über Datenleitungen Betriebsdaten an die Kontrollvorrichtung 20, während in dem Soll-Drehfrequenz-Speicher 30 eine Betriebsanweisung gespeichert ist, die über eine Datenleitung an das Pumpenaggregat gesendet werden kann.

Die Bedieneinheit 14 ist ein als sogenannter Handheld-Organizer ausgebildeter Minicomputer. Die Bedieneinheit 14 enthält in einem Bedieneinheits-Gehäuse 32 einen Prozessor 34, der Steuerungs-, Speicher- sowie Ein- und Ausgabebausteine enthält. Der Prozessor 34 ist über eine Datenleitung 36 mit der Kontrollvorrichtung 20 der Pumpeneinheit 12 verbunden. Die Datenleitung 36 weist an ihren beiden Enden jeweils einen Stecker 68 auf, mit denen sie jeweils an eine entsprechende komplimentäre Buchse 69 am Pumpeneinheits-Gehäuse 16 bzw. Bedieneinheits-Gehäuse 32 eingesteckt ist. Die Datenleitung 36 ist eine serielle Datenleitung, kann jedoch auch als parallele Datenleitung ausgebildet sein.

Auf seiner Oberseite weist die Bedieneinheit 14 ein Fenster 38 auf, in dem ein Touchscreen 40 angeordnet ist. Der Touchscreen 40 besteht aus einem LCD-Bildschirm, auf dessen Sichtseite eine transparente Sensorlage aufgebracht ist, deren Berührung durch einen Sensorstift oder Finger festgestellt und durch die die Position der Berührung als Koordinaten ermittelt werden kann. Auf diese Weise dient der Touchscreen 40 sowohl als Anzeige zum Anzeigen von aus der Kontrollvorrichtung 20 über die Datenleitung 36 abrufbaren Betriebsdaten der Pumpeneinheit 12 als auch als Eingabemittel zum Eingeben von Betriebsanweisungen in die Kontrollvorrichtung 20.

Der Touchscreen ist zu diesem Zweck aufgeteilt in ein Anzeigefeld 42 und ein Tastenfeld 44. Das Tastenfeld 44 im unteren Drittel des Touchscreen 40 weist in der unteren Touchscreen-Zeile 46 eine Starttaste 48 und eine Stopptaste 50 auf. In der darüberliegenden Touchscreen-Zeile 52 sind eine Aufwärtstaste 54, eine Abwärtstaste 56 sowie eine Eingabetaste 58 nebeneinander angeordnet.

Die Tasten 48, 50, 54, 56, 58 des Tastenfeldes 44 sind keine mechanisch beweglichen Tasten, sondern werden durch den LCD-Bildschirm angezeigt. Berührungen im Bereich der Tasten 48, 50, 54, 56, 58 werden durch den Prozessor 34 als Drücken der angezeigten Taste interpretiert und entsprechend behandelt.

Mindestens ein Speicherbaustein des Prozessors 34 ist als Programmspeicher ausgebildet, der ein Programm zur Erzeugung der Bedienoberfläche auf dem Touchscreen 40 enthält. Durch dieses Programm wird auf dem Touchscreen 40 das jeweils erforderliche Tastenfeld 44 und Anzeigefeld 42 dargestellt, sowie eine Betätigung einer der Tasten 48 - 58 ermittelt und entsprechende weitere Programmschritte veranlaßt und durchgeführt. Der Programmspeicher ist ein nichtflüchtiger Speicher, der wiederbeschreibbar ausgebildet ist.

Mit Betätigung der Starttaste 48 wird ein Startsignal von dem Prozessor 34 an die Kontrollvorrichtung 20 ausgegeben, woraufhin die Kontrollvorrichtung 20 den Anlauf des Pumpenaggregates 18 veranlaßt. Durch Betätigung der Stopptaste 50 wird ein Stoppsignal an die Kontrollvorrichtung 20 ausgegeben, die ein Stoppen der Pumptätigkeit des Pumpenaggregates 18 veranlaßt.

In der zweiten Touchscreen-Zeile des Anzeigefeldes 42 liegt die Soll-Drehfrequenz-Anzeige 60, die die Soll-Drehfrequenz fₛ anzeigt. Durch Betätigung der Aufwärtstaste 54 und der Abwärtstaste 56 kann die Soll-Drehfrequenz fₛ verstellt werden. Durch Betätigung einer Eingabetaste 58 wird die eingestellte Soll-Drehfrequenz fₛ schließlich an die Kontrollvorrichtung 20 übertragen, die diese wiederum in den Soll-Drehfrequenz-Speicher 30 schreibt.

In der ersten Touchscreen-Zeile liegt die Ist-Drehfrequenz-Anzeige 62 zum Anzeigen der Ist-Drehfrequenz f₁. In der dritten Zeile liegt eine erste Betriebstemperatur-Anzeige 64 zum Anzeigen der ersten Betriebstemperatur T₁ sowie in der vierten Zeile eine zweite Betriebstemperatur-Anzeige 66 zum Anzeigen einer zweiten Betriebstemperatur T₂.

In dem Anzeigefeld 42 können alternativ oder zusätzlich weitere Informationen dargestellt werden, beispielsweise Bus- und Speicheradressen, die Datenübertragungsgeschwindigkeit, Spannungs- und Stromwerte des elektrischen Pumpenmotors, sowie weitere technische Daten des Pumpenaggregates 18.

Die Bedieneinheit 14 ist über einen mechanischen Betriebsschalter 70 ein- und ausschaltbar.

## Patentansprüche

1. Vakuumpumpe mit
einer Kontrollvorrichtung (20) zum Verarbeiten von Betriebsdaten und Betriebsanweisungen,
einer Anzeige zum Anzeigen der aus der Kontrollvorrichtung (20) abrufbaren Betriebsdaten, und
einem Eingabemittel zum Eingeben von Betriebsanweisungen in die Kontrollvorrichtung (20), **dadurch gekennzeichnet, dass**
eine separate mobile Bedieneinheit (14) vorgesehen ist, die einen Touchscreen (40) aufweist und über eine Datenleitung (36) mit der Kontrollvorrichtung (20) verbunden ist,
der Touchscreen (40) über die Datenleitung (36) mit der Kontrollvorrichtung (20) verbunden ist und als Anzeige ein Anzeigefeld (42) und als Eingabemittel ein Tastenfeld (44) aufweist, und
die Datenleitung (36) zum Entfernen der Bedieneinheit (14) von der Kontrollvorrichtung (20) trennbar ausgebildet ist.

2. Vakuumpumpe nach Anspruch 1, **dadurch gekennzeichnet, dass** das Tastenfeld (44) eine Starttaste (48) zum Starten des Pumpenbetriebes und eine Stopptaste (50) zum Stoppen des Pumpenbetriebes aufweist.

3. Vakuumpumpe nach Anspruch 1 oder 2, **dadurch gekennzeichnet, dass** das Tastenfeld (44) Tasten (54, 56, 58) zur Eingabe einer Soll-Drehfrequenz (f_{S}) aufweist.

4. Vakuumpumpe nach einem der Ansprüche 1-3, **dadurch gekennzeichnet, dass** das Anzeigefeld (42) eine Temperaturanzeige (64, 66) zur Anzeige einer Betriebstemperatur (T₁, T₂) aufweist.

5. Vakuumpumpe nach einem der Ansprüche 1-4, **dadurch gekennzeichnet, dass** das Anzeigefeld (42) eine Drehfrequenz-Anzeige (60) zur Anzeige der Ist-Drehfrequenz (f₁) aufweist.

6. Vakuumpumpe nach einem der Ansprüche 1-5, **dadurch gekennzeichnet, dass** ein Programmspeicher vorgesehen ist, der ein Programm zur Erzeugung einer Bedienoberfläche auf dem Touchscreen (40) enthält.

## Claims

1. A vacuum pump comprising
a control device (20) for processing operational data and operational instructions,
a display for displaying the operational data callable from the control device (20), and
an input means for inputting operational instructions into the control device (20),
**characterized in that**
a separate mobile operational unit (14) is provided which comprises a touch screen (40) and is connected with the control device (20) via a data line (36),
the touch screen (40) is connected with the control device (20) via the data line (36) and comprises a display panel (42) as display and a key panel (44) as input means, and
the data line (36) is configured so as to be severable for removing the operational unit (14) from the control device (20) .

2. The vacuum pump according to claim 1, **characterized in that** the key panel (44) comprises a start key (48) for starting the pump operation and a stop key (50) for stopping the pump operation.

3. The vacuum pump according to claim 1 or 2, **characterized in that** the key panel (44) comprises keys (54,56,58) for inputting a nominal rotary frequency (fₛ).

4. The vacuum pump according to one of claims 1 to 3, **characterized in that** the display panel (42) comprises a temperature indication (64,66) for indicating an operational temperature (T₁, T₂).

5. The vacuum pump according to one of claims 1 to 4, **characterized in that** the display panel (42) comprises a rotary frequency indication (60) for indicating the actual rotary frequency (f₁).

6. The vacuum pump according to one of claims 1 to 5, **characterized in that** a program memory is provided which includes a program for generating an operational surface on the touch screen (40).

## Revendications

1. Pompe à vide comprenant
un dispositif de contrôle (20) pour le traitement de données de fonctionnement et d'instructions de fonctionnement,
un poste d'affichage pour la visualisation des données de fonctionnement prélevable du dispositif de contrôle (20), et
un moyen d'entrée pour entrer des instructions de fonctionnement dan le dispositif de contrôle (20),
**caractérisée en ce que**
une unité de commande (14) mobile séparée est prévue, qui comprend un écran tactile (40) et est liée au dispositif de contrôle (20) par une ligne de données (36),
l'écran tactile (40) est lié au dispositif de contrôle (20) par la ligne de données (36) et comprend un champ d'affichage (42) comme moyen d'affichage et un clavier (44) comme le moyen d'entrée, et
la ligne de données (36) est séparable pour détacher l'unité de commande (14) du dispositif de contrôle (20).

2. Pompe à vide selon la revendication 1, **caractérisée en ce que** le clavier (44) comprend une touche de lancement (48) pour lance le fonctionnement de la pompe et une touche d'arrêt (50) pour arrêter le fonctionnement de la pompe.

3. Pompe à vide selon la revendication 1 ou 2, **caractérisée en ce que** le clavier (44) comprend des touches (54, 56, 58) pour entrer une fréquence de rotation nominale (fₛ).

4. Pompe à vide selon une des revendications 1-3, **caractérisée en ce que** le champ d'affichage (42) comprend un indicateur de température (64, 66) pour indiquer une température de fonctionnement (T₁, T₂).

5. Pompe à vide selon une des revendications 1-4, **caractérisée en ce que** le champ d'affichage (42) comprend un indicateur de fréquence de rotation (60) pour indiquer la fréquence de rotation effective (fᵢ).

6. Pompe à vide selon une des revendications 1-5, **caractérisée en ce qu'**un mémoire de programme est prévu, qui comprend un programme pour créer une surface de commande sur l'écran tactile (40).
